# EUROPÄISCHE PATENTSCHRIFT

(11) **EP 0 188 728 B1**
(45) Veröffentlichungstag und Bekanntmachung des Hinweises auf die Patenterteilung: **13.01.1988**
(21) Anmeldenummer: 85115759.4
(22) Anmeldetag: 11.12.1985
(51) Int. Cl.: E03C 1/284

(54) **Unterputz-Siphon**
Siphon built into the wall
Siphon encastré dans le mur

(30) Priorität: 22.12.1984 DE 3447098
(43) Veröffentlichungstag der Anmeldung: 30.07.1986
(73) Patentinhaber: Dallmer GmbH & Co., D-59757 Arnsberg (DE)
(72) Erfinder: Dallmer, Johannes, Ing.grad., D-5760 Arnsberg 1 (DE)
(74) Vertreter: Fritz, Herbert, Dipl.-Ing.

(56) Entgegenhaltungen:
- DE-A- 2 850 084
- FR-A- 2 334 792
- SE-C- 123 852
- IKZ, Heft 17, 1979, Seiten 46-54; "Entwässerungsgegenstände Teil II"

## Beschreibung

Die Erfindung bezieht sich auf einen Unterputz-Siphon mit den nachfolgend genannten Merkmalen:

Er hat ein Gehäuse mit Rechteckquerschnitt, an dessen oberem Ende ein Zulaufstutzen mit horizontaler Achse und bodenseitig ein Ablaufrohr mit lotrechter Achse angeformt sind. Der Gehäuseinnenraum ist durch eine Tauchwand und eine Stauwand in drei parallele Kanäle unterteilt, nämlich in einen ersten Kanal, der vom Zulaufstutzen in den unteren Bereich eines Stauraumes führt, einen zweiten Kanal, der vom unteren Bereich des Stauraumes zum oberen Rand einer Stauwand führt und einen dritten Kanal, der vom oberen Rand der Stauwand in das Ablaufrohr führt.

Durch die DE-A-28 50 084 und die SE-C-123 852 ist ein Unterputz-Siphon bekanntgeworden, bei dem die drei Kanäle, welche das ablaufende Wasser nacheinander durchfließt, hintereinander bzw. nebeneinander angeordnet sind, was eine dementsprechende Tiefe des Gehäuses erfordert. Der erste nach unten führende Kanal ist von dem zweiten nach oben führenden Kanal durch eine von der Gehäusedecke ausgehende Tauchwand getrennt. Um eine Reinigung des Stauraumes zu ermöglichen, ist in der vorderseitigen Gehäusewand eine Reinigungsöffnung vorgesehen mit einem Verschlußdeckel, der, um ihn abnehmen zu können, vom Putz frei sein muß. Um den Verschlußdeckel zu kaschieren, ist eine Metallplatte erforderlich.

Die Aufgabe der Erfindung besteht darin, einen Unterputz-Siphon der eingangs genannten Art so auszubilden, daß er eine geringere Bautiefe aufweist.

Diese Aufgabe wird bei einem gattungsgemäßen Unterputz-Siphon durch die kennzeichnenden Merkmale des Hauptanspruchs gelöst.

Ein solcher Unterputz-Siphon hat eine sehr geringe Bautiefe, weil die drei Kanäle, die das Wasser nacheinander durchfließt, nicht hintereinander sondern nebeneinander im Gehäuse angeordnet sind. Das Gehäuse braucht also nur so tief zu sein, wie es der Durchflußquerschnitt eines Kanales erfordert. Im übrigen ist bei einem solchen Unterputz-Siphon auch keine Tauchwand erforderlich, weil der erste Kanal durch einen flexiblen Schlauch gebildet wird, der frei in den Stauraum von oben hineinragt, so daß die erforderliche Tauchwand durch die Schlauchwandung gebildet wird. Der Schlauch wird in seiner Funktionslage so gehalten, daß die Schlauchwand an einer Gehäusewand anliegt, so daß im Bereich der Stauwand ein ausreichender Querschnitt bleibt für das umgelenkte, nach oben fließende Wasser. Eine besondere Reinigungsöffnung an der Gehäusevorderwand ist nicht erforderlich, denn die Reinigung kann nach Herausnahme des Schlauches über den Zulaufstutzen erfolgen. Der Siphon nach der Erfindung kann somit vollständig eingeputzt werden.

Eine zweckmäßige Ausführungsform der Erfindung besteht darin, daß der Schlauch durch eine am Gehäuse angeformte Leiste gehalten ist.

Den montagetechnischen Vorteil, daß die lotrechte Achse des Ablaufrohres und die horizontale Achse des Zulaufstutzens sich schneiden, kann man gemäß Anspruch 3 durch Neigung der Achsen der Gehäusekanäle zur Achse des Ablaufrohres erreichen. Weitere zweckmäßige Ausführungsformen für einen Unterputz-Siphon gemäß Patentanspruch 1 sind Gegenstand der Ansprüche 4 bis 6.

Im folgenden wird ein Ausführungsbeispiel der Erfindung näher beschrieben unter Bezugnahme auf die beiliegenden Zeichnungen.
Fig. 1 ist eine Ansicht eines Unterputz-Siphon in Achsrichtung des Zulaufstutzens;
Fig. 2 ist ein Schnitt nach 11-11 von Fig. 1;
Fig. 3 ist ein Schnitt nach 111-111 von Fig. 2;
Fig. 4 ist ein Querschnitt nach IV-IV von Fig. 3.

Der Unterputz-Siphon nach der Erfindung hat ein Gehäuse 10 aus Kunststoff, das einen rechteckigen Querschnitt hat (Fig. 4), mit den beiden Gehäusewänden 10a und 10b und einer Gehäusevorderwand 10c, sowie einer Gehäuserückwand 10d. An der Gehäusevorderwand 10c ist oben ein Zulaufstutzen 11 mit horizontaler Achse angeformt. Am Gehäuseboden ist mit lotrechter Achse ein Ablaufrohr 19 angeformt, das sich in einem Ablaufstutzen 20 mit einem etwas größeren, exzentrischen Durchmesser fortsetzt. Oben ist das Gehäuse durch einen Deckel 15 abgeschlossen.

Die beiden Gehäusequerwände 10a und 10b haben, wie Fig.3 zeigt, eine Neigung zur Achse des Ablaufrohres. Durch diese Neigung ergibt sich, daß die horizontale Achse des Zulaufstutzens 11 und die vertikale Achse des Ablaufrohres 19 einen Schnittpunkt bilden.

Im Gehäuseinnern ist parallel zu den Wänden 10a und 10b eine Stauwand 15 geformt, die zusammen mit der Gehäusewand 10a einen Stauraum bildet mit einem zylindrisch gewölbten Boden. Im Stauraum bleibt ständig Wasser bis zum oberen Rand der Stauwand 16.

Mittels einer Mutter 13 (Fig. 2) ist an den Zulaufstutzen 11 ein Zulaufrohr 12 angekuppelt. An einem Flansch des Zulaufrohres 12 ist ein Schlauch 21 angeschlossen, der einen etwas kleineren Querschnitt wie das Zulaufrohr 12 hat. Der Übergang zwischen Schlauch und Zulaufrohr 12 erfolgt durch ein Übergangsteil 22.

Der Schlauch 21 ist in den Stauraum gesteckt bis in Bodennähe. Dabei ist der Schlauch durch eine Leiste 17 (Fig. 3), die am Gehäuse angeformt ist, so gehalten, daß er an der Gehäusewand 10a anliegt.

Der so gehaltene Schlauch bildet einen ersten Kanal, wo das Wasser vom Zulaufstutzen in den unteren Bereich des Stauraumes gelangt. Dort wird das Wasser am Stauraumboden über 180° umgelenkt und fließt durch den Raum zwischen Schlauch und Stauwand, der einen zweiten Kanal bildet, nach oben. Oben fließt das Wasser über den Rand der Stauwand 16 in den dritten Kanal 23 nach unten und gelangt in das Ablaufrohr 19 und über den Ablaufstutzen in die Abflußleitung des Gebäudes.

Wie man aus Fig. 2 erkennt, ist der gesamte Siphon innen in die Raumwand 1 eingebaut. Die Kupplungselemente sind mit einer Rosette 14 kaschiert.

## Patentansprüche

1. Unterputz-Siphon mit folgenden Merkmalen:
-er hat ein Gehäuse mit Rechteckquerschnitt, an dessen oberem Ende ein Zulaufstutzen mit horizontaler Achse und bodenseitig ein Ablaufrohr mit lotrechter Achse angeformt sind;
- der Gehäuseinnenraum ist durch eine Tauchwand und eine Stauwand in drei parallele Kanäle unterteilt, nämlich in
- einen ersten Kanal, der vom Zulaufstutzen in den unteren Bereich eines Stauraumes führt,
- einen zweiten Kanal, der vom unteren Bereich des Stauraumes zum oberen Rand einer Stauwand führt und
- einen dritten Kanal, der vom oberen Rand der Stauwand in das Ablaufrohr führt;
- die drei Kanäle sind im Gehäuse (10) nebeneinander angeordnet; gekennzeichnet durch folgende Merkmale:
- der erste Kanal ist durch einen Schlauch (21) gebildet, der fest am Ende eines ankuppelbaren Zulaufrohres (12) angeschlossen und an einer Gehäusewand (10a) gehalten ist.

2. Unterputz-Siphon nach Anspruch 1, dadurch gekennzeichnet, daß der Schlauch (21) durch eine am Gehäuse angeformte Leiste (17) gehalten ist.

3. Unterputz-Siphon nach Anspruch 1 oder 2, gekennzeichnet durch eine derartige Neigung der Achsen der Gehäusekanäle zur Achse des Ablaufrohres (19), daß diese mit der Achse des Zulaufrohres (12) einen Schnittpunkt bildet.

4. Unterputz-Siphon nach einem der Ansprüche 1 bis 3, dadurch gekennzeichnet, daß an der Gehäusewand (10a) im Bereich des Zulaufstutzens (11) eine Gehäuseerweiterung (10e) gebildet ist.

5. Unterputz-Siphon nach einem der Ansprüche 1 bis 4, dadurch gekennzeichnet, daß der Schlauch (21) mit einem geringeren Querschnitt als das Zulaufrohr an dieses mittels eines Übergangsteils (22) angeschlossen ist.

6. Unterputz-Siphon nach einem der Ansprüche 1 bis 5, dadurch gekennzeichnet, daß der Schlauch einen rechteckigen oder quadratischen Querschnitt hat.

## Claims

1. Concealed siphon having the following features:
- it has a housing with a rectangular cross section, at the upper end of which a short feed pipe with a horizontal axis and at the bottom side of which a discharge pipe with a vertical axis are integrally formed;
- the interior space of the housing is divided by means of an immersion wall and a retaining wall into three parallel channels, namely in
- a first channel leading from the short feed pipe into the lower region of a reservoir,
- a second channel leading from the lower region of the reservoir to the upper edge of a retaining wall and
- a third channel leading from the upper edge of the retaining wall into the discharge pipe,
- the three channels being arranged adjacent to one another in the housing (10);
characterised by the following features:
- the first channel is formed by a hose (21) which is firmly connected to the end of a couplable supply pipe (12) and supported at a wall (10a) of the housing.

2. Concealed siphon as claimed in claim 1, charaterised in that the hose (21) is supported by means of a strip (17) integrally formed with the housing.

3. Concealed siphon as claimed in claim 1 or 2, characterised by such an inclination of the axes of the channels of the housing relative to the axis of the discharge pipe (19) that this axis forms an intersection with the axis of the supply pipe (12).

4. Concealed siphon as claimed in any one of claims 1 to 3, characterised in that at the wall (10a) of the housing in the region of the short feed pipe (11) an extension (10e) of the housing is formed.

5. Concealed siphon as claimed in any one of claims 1 to 4, characterised in that the hose (21) having a lower cross section than the supply pipe is connected to said supply pipe by means of a transition piece (22).

6. Concealed siphon as claimed in any one of claims 1 to 5, characterised in that the hose has a rectangular or square cross section.

## Revendications

1. Siphon encastré présentant les
caractéristiques suivantes:
- il possède un boîtier de section rectangulaire, comprenant un embout d'entrée d'axe horizontal à l'ouverture supérieure, et un tuyau de sortie d'axe vertical du côté inférieur;
- l'espace intérieur du boîtier est partagé par une paroi plongeante et une paroi de retenue, en trois canaux parallèles, soit:
- un premier canal, qui s'étend de l'embout d'entrée à la partie inférieure d'une chambre de retenue,
- un deuxième canal, qui s'etend de la partie inférieure de la chambre de retenue a la bordue supérieure d'une paroi de retenue, et
- un troisième canal, qui s'étend qe la bordure supérieure de la paroi de retenue au tuyau de sortie,
- les trois canaux étant disposés les une à côté des autres dans le boîtier (10), caractérisé en ce que:
- le premier canal est en forme de conduit (21) relié de manière fixe a l'extrémité d'un tuyau d'entrée accouplable (12) et maintenu par une paroi (10a) du boîtier.

2. Siphon encastré selon la revendication 1, caractérisé en ce que le conduit (21) est maintenu par une nervure (17) disposée dans le boîtier.

3. Siphon encastré selon la revendication 1 ou 2, caractérisé par une inclinaison adéquate des axes des canaux du boîtier par rapport à l'axe du tuyau de sortie (19), de sorte que cet axe intersecte l'axe de l'embout d'entrée (12).

4. Siphon encastré selon une des revendications 1 à 3, caractérisé en ce qu'un élargissement du boîtier (10e) est formé sur la paroi (10a) du boîtier du côté de l'embout d'entrée (11).

5. Siphon encastré selon une des revendications 1 à 4, caractérisé en ce que le conduit (21), de section inférieure à celle du tuyau d'entrée, est relié à ce dernier par l'intermédiaire d'une pièce de raccordement (22).

6. Siphon encastré selon une des revendications 1 à 5, caractérisé en ce que le conduit a une section rectangulaire ou carrée.
